# FASCICULE DE BREVET EUROPEEN

(11) **EP 3 889 940 B1**
(45) Date de publication et mention de la délivrance du brevet: **27.09.2023**
(21) Numéro de dépôt: 21165841.4
(22) Date de dépôt: 30.03.2021
(51) Int. Cl.: G08C 17/02

(54) **TÉLÉCOMMANDE À CAPTEUR BIOMÉTRIQUE INTÉGRÉ ET SYSTÈME D'ALARME LA COMPRENANT**
FERNSTEUERUNG MIT INTEGRIERTEM BIOMETRISCHEM SENSOR UND ALARMSYSTEM, DAS DIESE UMFASST
REMOTE CONTROL WITH INTEGRATED BIOMETRIC SENSOR AND ALARM SYSTEM INCLUDING SAME

(30) Priorité: 02.04.2020 FR 2003310
(43) Date de publication de la demande: 06.10.2021
(73) Titulaire: Euro Protection Surveillance, 67100 Strasbourg (FR)
(72) Inventeur: HAESSLER, François, 67310 Dahlenheim (FR); MATTERA, Eric, 06800 Cagnes sur Mer (FR)
(74) Mandataire: Cabinet Nuss

(56) Documents cités:
- EP-A1- 2 925 035
- EP-A1- 3 376 351
- CN-A- 106 681 158
- US-A1- 2006 148 444
- US-A1- 2016 127 900

## Description

La présente invention concerne le domaine de la commande sécurisée et autorisée de systèmes ou d'équipements par authentification préalable de l'utilisateur, en particulier dans le contexte des bâtiments sécurisés et/ou intelligents, et a pour objet une télécommande à utilisation sécurisée, un système d'alarme/surveillance comprenant au moins une telle télécommande, ainsi qu'un procédé de commande d'un tel système.

Voir par exemple la publication EP 2 925 035 qui divulgue une télécommande sécurisée par utilisation d'un capteur d'empreintes digitales, permettant l'activation/désactivation d'un système d'alarmes.

Actuellement, trois types de moyens dédiés sont principalement mis en oeuvre pour commander ou contrôler un système de fermeture, de domotique ou d'alarme, à savoir les télécommandes, les claviers et les lecteurs. Chacun de ces types présente des avantages et des inconvénients.

Ainsi, en plus de la possible commande à distance (mais néanmoins dans un périmètre limité), la télécommande peut être polyvalente et simple d'utilisation : à chaque touche ou bouton peut être associée une ou plusieurs actions du système ou moyen commandé, par exemple en fonction de durées d'appui différentes ou de combinaisons particulières de touches (changement d'état de surveillance, activation/désactivation, alerte, ouverture/fermeture, mise en route d'un appareil, envoi d'une notification, ...).

La télécommande est en général confiée à un seul utilisateur et il faut dès lors disposer d'autant de télécommandes qu'il y a d'utilisateurs. L'identification de l'utilisateur se limite à la reconnaissance de la télécommande par le système ou l'équipement commandé.

Une utilisation frauduleuse de la télécommande est donc potentiellement possible (en cas de vol ou de perte) et ce tant que la télécommande perdue ou volée n'est pas supprimée des moyens autorisés de commande du système ou équipement considéré, ce qui peut être extrêmement critique lorsque le système commandé est un système d'alarme ou de surveillance.

Le clavier permet quant à lui une identification plus sûre des utilisateurs en associant à chacun d'entre eux un code secret.

Le contrôle du système ou de l'équipement ne peut alors se faire qu'en associant aux demandes de changement d'état, aux actions à réaliser, le code secret d'un utilisateur autorisé.

La reconnaissance du code secret par le système ou l'équipement permet d'authentifier l'utilisateur, de vérifier ses droits et d'autoriser ou non les actions ou changements.

Toutefois, l'authentification de l'utilisateur repose fondamentalement sur la conservation et la non divulgation absolue de son code secret et nécessite la présence physique de l'utilisateur au niveau du clavier.

Enfin, les lecteurs à badge, quant à eux, présentent certains des inconvénients des deux types précités, à savoir l'utilisation frauduleuse du badge en cas de perte ou de vol et la nécessité d'une présence physique au niveau du lecteur, et ne permet en outre pas de commande ou de contrôle évolué(e) mais se limite à une simple identification du badge (pas nécessairement du porteur) et à une délivrance d'autorisation au porteur.

Bien entendu, des fonctions d'autorisation d'accès peuvent également être intégrées dans des téléphones portables intelligents (smartphone), le cas échéant associées à des fonctions de reconnaissance biométrique, qui peuvent alors assurer un rôle secondaire de contrôle d'accès. Toutefois, il s'agit là de dispositifs non dédiés, dont l'utilisation n'est souvent pas intuitive, ni aisée à appréhender et qui sont en outre coûteux. En outre, leur durée de vie est limitée et leur remplacement nécessite un nouveau paramétrage et une nouvelle prise en main de la fonction organe de contrôle d'accès.

Le but de la présente invention est de proposer une télécommande dédiée évoluée, pour laquelle le risque d'une utilisation frauduleuse est éliminé (notamment en cas de perte ou de vol), mais qui conserve la simplicité et la spécificité d'utilisation de ce type de moyen.

De plus, elle devrait permettre d'identifier de manière sûre son utilisateur.

A cet effet, l'invention a pour objet une télécommande selon le préambule de la revendication 1 et présentant en combinaison les caractéristiques de la partie caractérisante de cette revendication.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
[Fig. 1] est un schéma synoptique fonctionnel d'une télécommande selon l'invention ;
[Fig. 2] est une vue de dessus d'un mode de réalisation pratique d'une télécommande selon l'invention ;
[Fig. 3] est une vue en perspective de la télécommande de la figure 2 ;
[Fig. 4] est une vue en coupe d'une variante constructive de la télécommande représentée figures 2 et 3, et
[Fig. 5] est une vue de détail et à une autre échelle d'une partie de la télécommande représentée figure 4.

Les figures 1 à 5 montrent toutes, certaines seulement en partie ou de manière symbolique, une télécommande 1 pour la commande à distance d'au moins un système 2 d'alarme anti-intrusion ou de surveillance, éventuellement intégré à un système de domotique, d'un local, d'un appartement, d'une maison, d'un immeuble ou d'un(e) construction ou site analogue accessible à des personnes, ladite télécommande 1 comportant un ou plusieurs organe(s) de commande 3, 3', 3", 3‴ de type tactile et/ou à pression.

Ladite télécommande 1 incorpore des moyens 4, 5, 6 fonctionnellement autonomes et indépendants d'authentification ou d'identification de l'utilisateur, ces moyens comprenant au moins un capteur biométrique 4 et contrôlant l'activation opérationnelle de la télécommande 1, l'exécution d'au moins une fonction de cette dernière et/ou le déclenchement d'au moins une action au niveau du système ou du moyen 2 commandé.

Conformément à l'invention, le capteur biométrique 4 au moins présent consiste en un lecteur d'empreintes digitales qui est associé ou intégré à un organe de commande 3, par exemple un bouton ou une touche, contrôlant la désactivation dudit système 2. De plus, les moyens d'authentification comprennent, en outre, d'une part, une mémoire locale 6 stockant des données relatives à au moins une empreinte digitale d'au moins une personne autorisée et, d'autre part, un moyen 5 de comparaison d'une empreinte lue par le lecteur 4 avec lesdites données stockées et de fourniture sélective d'une autorisation d'activation, d'exécution ou de déclenchement.

La prévision d'un capteur biométrique 4 intégré à la télécommande 1 permet une authentification/identification simple, sans code et à très haute sélectivité, du porteur de la télécommande 1 et par ce biais confère à cette dernière un niveau de sécurité d'autorisation d'utilisation élevé, sans nécessité d'action réfléchie de la part du porteur.

En outre, du fait de leur caractère autonome et indépendant, les moyens d'authentification/identification ne nécessitent aucune liaison avec un quelconque moyen complémentaire extérieur pour assurer leur bon fonctionnement, ni en termes d'alimentation, ni en termes d'informations ou de données de référence (aucune connexion à distance requise pour réaliser l'opération d'authentification/identification).

Bien entendu, d'autres types de capteurs biométriques peuvent être envisagés, à titre supplémentaire, pour augmenter davantage encore le niveau de sécurité d'utilisation de la télécommande 1, tels que des capteurs de caractéristiques morphologiques [empreintes, iris, réseaux veineux (rétine)] ou de caractéristiques comportementales (voix), pour autant qu'ils soient adaptés à une intégration dans une télécommande 1.

En intégrant le capteur biométrique 4 sous la forme d'un lecteur d'empreintes digitales, dans un 3 des organes 3, 3', 3", 3‴ de commande digitale, de type à pression ou tactile, dédié à l'activation de la télécommande 1, à l'exécution d'une fonction spécifique de cette dernière ou encore au déclenchement d'une action particulière au niveau du système ou du moyen 2 commandé, notamment à la désactivation du système commandé, on économise de la place et on dispose d'une télécommande d'encombrement réduit.

Préférentiellement, l'organe 3 intégrant le capteur 4 est d'une taille suffisante pour recevoir en contact la totalité de l'empreinte d'un doigt et est associé à une fonction essentielle, primaire ou basique de la télécommande 1, comme la désactivation du système commandé.

En accord avec une application privilégiée de l'invention, le système 2 commandé est un système d'alarme anti-intrusion ou de surveillance et le capteur biométrique 4, préférentiellement sous la forme d'un lecteur d'empreintes digitales, est associé ou intégré à un organe de commande 3, par exemple un bouton ou une touche, contrôlant la désactivation dudit système 2 (cf. figures 2 et 3).

En effet, pour ce type de système de sécurité, la désactivation est généralement la première action réalisée par l'utilisateur et également la plus sensible, et le capteur 4 peut ainsi, suite à un même et unique geste de l'utilisateur, contrôler son autorisation à désactiver et simultanément réaliser cette opération si l'opération d'authentification/d'identification est concluante (et inhiber la commande sinon).

Une fois cette étape d'authentification franchie avec succès, l'utilisateur est autorisé à actionner valablement chacun des autres organes 3', 3", 3‴.

Néanmoins, l'actionnement valide de la touche 3 intégrant le capteur 4 pourrait être soumis à une authentification/identification positive, à chaque occurrence en vue de la validation d'une fonction associée.

En accord avec une autre application de l'invention, le système 2 commandé peut être un système domotique multifonctionnel (intégrant un système d'alarme) et le capteur biométrique 4, préférentiellement sous la forme d'un lecteur d'empreintes digitales, être associé ou intégré à un organe de commande 3, par exemple bouton ou touche, contrôlant une fonction ou une action de sécurité, notamment la désactivation d'une composante surveillance/sécurité/alarme, au niveau du système 2 ou de la télécommande 1.

Selon une réalisation pratique avantageuse de la télécommande 1, l'organe de commande 3 consiste en une touche actionnée par pression et le capteur biométrique 4 est monté dans ladite touche 3 et est positionné, dimensionné et configuré de telle manière qu'un appui surfacique de la phalange distale d'un doigt sur ledit capteur 4 est nécessaire pour actionner ladite touche 3 (la pression devant en outre être suffisante pour que l'actionnement de la touche 3 soit reconnu - pression volontaire franche).

Afin d'assurer son fonctionnement autonome du point de vue des informations nécessaires à l'authentification/identification de l'utilisateur, les données de référence sont stockées localement dans la télécommande 1.

Lorsque la télécommande 1 est multi-utilisateur, il peut être prévu que la mémoire locale 6 stocke des données relatives aux empreintes digitales d'au moins deux personnes différentes, chacune de ces dernières pouvant disposer de profils d'autorisation spécifiques, mutuellement différents, permettant de personnaliser la télécommande 1 après identification de l'utilisateur.

Pour accroître davantage encore le niveau de sécurité, il peut en outre être prévu que la mémoire 6 locale stocke des données relatives à au moins deux empreintes digitales différentes du ou de chaque utilisateur autorisé, l'activation opérationnelle de la télécommande 1, l'exécution d'au moins une fonction de cette dernière et/ ou le déclenchement d'au moins une action au niveau du système 2 ou du moyen commandé pouvant être soumis aux résultats de comparaisons multiples pour un même utilisateur, notamment d'empreintes d'au moins deux doigts différents déterminés.

Afin de renseigner l'utilisateur, notamment lorsque le capteur biométrique 4, préférentiellement sous la forme d'un lecteur d'empreintes digitales, est intégré dans un organe de commande 3, de type à pression ou tactile, tel qu'un bouton ou une touche, cet organe 3 comprend ou est associé à au moins un moyen 7 d'éclairage ou d'illumination multicolore, faisant éventuellement partie d'une pluralité de moyens d'éclairage 7, 7', 7" de couleurs différentes, montés dans la coque 1' de la télécommande 1 et indiquant par sa ou leur couleur l'état du capteur 4 et/ou le résultat de l'opération d'authentification, au moins un tel moyen d'éclairage étant éventuellement incorporé dans le bouton ou la touche 3 elle-même.

Les figures 4 et 5 sont des vues en coupe illustrant une construction physique possible de la télécommande 1 selon l'invention.

La coque 1' est constituée par deux demi-coques complémentaires 10 et 10', la demi-coque 10 située au-dessus lors de l'utilisation de la télécommande intégrant les touches 3, 3', 3", 3‴ à pression.

Dans la coque 1' sont logés une pile ou batterie 11 et une carte électronique 12 portant notamment des capteurs de pression 12' activés par l'appui sur des touches 3, 3', 3", 3‴ respectivement associées.

La coque 1' est étanche aux liquides au niveau de son plan de jointoiement des deux demi-coques 10 et 10'. Pour aboutir à une étanchéité similaire au niveau des touches 3, 3', 3", 3‴ et du capteur 4, ces dernières sont isolées du reste du volume interne de la coque 1', contenant la batterie 11 et la carte 12 notamment, par une couche 13 souple et aisément déformable, s'étendant entre les touches et les capteurs de pression 12' et formant une barrière étanche compartimentant le volume intérieur de la coque 1'.Le capteur 4, qui forme simultanément une touche fonctionnelle 3 de la télécommande 1, est également apte à transmettre une pression à un capteur de pression 12' correspondant associé, monté sur la carte 12. Ledit capteur 4 peut par exemple être du type commercialisé par l'une des sociétés NEXT Biometrics (référence produit : NB-2023-S2-V), Synaptics (référence produit : FS4300) et Suprema (référence produit : SFM3050).

Ce capteur 4, ou éventuellement sa carte dédiée, est en outre relié par une nappe filaire souple 14 (traversant la couche 13) au microcontrôleur formant le moyen de comparaison 5 et monté sur la carte 12. Cette dernière peut en outre comporter une DEL d'éclairage permettant de projeter un faisceau à travers une lentille 15 correspondante montrée dans la demi-coque 10' arrière de la télécommande 1.

L'invention porte également sur un système d'alarme anti-intrusion 2, comprenant notamment une centrale 8 et différents périphériques 9 en liaison avec la centrale, ladite centrale 8 pouvant être au moins partiellement pilotée ou contrôlée par au moins une télécommande, ce système étant caractérisé en ce que ladite au moins une télécommande 1 est une télécommande telle que décrite ci-dessus.

Enfin, l'invention vise aussi un procédé de commande d'un système d'alarme anti-intrusion 2 du type précité par l'intermédiaire d'une télécommande 1 telle que décrite ci-dessus, caractérisé en ce qu'il consiste à réaliser automatiquement une authentification de l'utilisateur dès que ce dernier touche ou comprime, avec un doigt, préférentiellement un pouce, un organe 3 de commande digitale spécifique, de type à pression ou tactile, tel qu'un bouton ou analogue, dédié à l'activation de ladite télécommande 1, à l'exécution d'une fonction spécifique de cette dernière ou encore au déclenchement d'une action particulière au niveau du système ou du moyen 2 commandé, et intégrant le capteur biométrique 4, préférentiellement sous la forme d'un lecteur d'empreintes digitales.

Avantageusement, le procédé peut comprendre une ou plusieurs phase(s) d'enregistrement, sous forme de paramétrage initial ou de mise à jour, de données relatives à une ou des empreintes digitales d'utilisateur(s) associées à un ou plusieurs profil(s) d'autorisation spécifiques, le cas échéant mutuellement différents, permettant de personnaliser la télécommande 1 en fonction de l'utilisateur considéré.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention, tel que défini par les revendications suivantes.

## Revendications

1. Télécommande (1) pour la commande à distance d'au moins un système (2) d'alarme anti-intrusion ou de surveillance, éventuellement intégré à un système de domotique, d'un local, d'un appartement, d'une maison, d'un immeuble ou d'un(e) construction ou site analogue accessible à des personnes, ladite télécommande (1) comportant un ou plusieurs organe(s) de commande (3, 3', 3", 3"') de type tactile et/ou à pression,
cette télécommande (1) incorporant des moyens (4, 5, 6) fonctionnellement autonomes et indépendants d'authentification ou d'identification de l'utilisateur, ces moyens comprenant au moins un capteur biométrique (4) consistant en un lecteur d'empreintes digitales et contrôlant l'activation opérationnelle de la télécommande (1), l'exécution d'au moins une fonction de cette dernière et/ou le déclenchement d'au moins une action au niveau du système (2) d'alarme anti-intrusion ou de surveillance ou du moyen commandé,
les moyens d'authentification comprenant, en outre, d'une part, une mémoire locale (6) stockant des données relatives à au moins une empreinte digitale d'au moins une personne autorisée et, d'autre part, un moyen (5) de comparaison d'une empreinte lue par le lecteur (4) avec lesdites données stockées et de fourniture sélective d'une autorisation d'activation, d'exécution ou de déclenchement,
télécommande (1) **caractérisée en ce que** le lecteur d'empreintes digitales est intégré à un organe de commande (3) contrôlant la désactivation dudit système (2) d'alarme anti-intrusion ou de surveillance et consistant en une touche actionnée par pression, et **en ce que** ledit lecteur d'empreintes digitales (4) est monté dans ladite touche (3) et est positionné, dimensionné et configuré de telle manière qu'un appui surfacique de la phalange distale d'un doigt sur ledit lecteur (4) est nécessaire pour actionner ladite touche (3).

2. Télécommande selon la revendication 1, **caractérisée en ce que** la mémoire locale (6) stocke des données relatives aux empreintes digitales d'au moins deux personnes différentes, chacune de ces dernières pouvant disposer de profils d'autorisation spécifiques, mutuellement différents, permettant de personnaliser la télécommande (1) après identification de l'utilisateur.

3. Télécommande selon l'une quelconque des revendications 1 et 2, **caractérisée en ce que** la mémoire (6) locale stocke des données relatives à au moins deux empreintes digitales différentes du ou de chaque utilisateur autorisé, l'activation opérationnelle de la télécommande (1), l'exécution d'au moins une autre fonction de cette dernière et/ ou le déclenchement d'au moins une action au niveau du système (2) d'alarme anti-intrusion ou de surveillance ou du moyen commandé pouvant être soumis aux résultats de comparaisons multiples pour un même utilisateur, notamment d'empreintes d'au moins deux doigts différents déterminés.

4. Télécommande selon l'une quelconque des revendications 1 à 3, **caractérisée en ce que**, notamment lorsque le capteur biométrique (4), préférentiellement sous la forme d'un lecteur d'empreintes digitales, est intégré dans un organe de commande (3), de type à pression ou tactile, tel qu'un bouton ou une touche, cet organe (3) comprend ou est associé à au moins un moyen (7) d'éclairage ou d'illumination multicolore, faisant éventuellement partie d'une pluralité de moyens d'éclairage (7, 7', 7") de couleurs différentes, montés dans la coque (1') de la télécommande (1) et indiquant par sa ou leur couleur l'état du capteur (4) et/ou le résultat de l'opération d'authentification, au moins un tel moyen d'éclairage étant éventuellement incorporé dans le bouton ou la touche (3) elle-même.

5. Système d'alarme anti-intrusion ou de surveillance (2), comprenant notamment une centrale (8) et différents périphériques (9) en liaison avec la centrale, ladite centrale (8) pouvant être au moins partiellement pilotée ou contrôlée par au moins une télécommande,
système **caractérisé en ce que** ladite au moins une télécommande (1) est une télécommande selon l'une quelconque des revendications 1 à 4.

6. Procédé de commande d'un système d'alarme anti-intrusion ou de surveillance (2) selon la revendication 5 par l'intermédiaire d'une télécommande (1) selon l'une quelconque des revendications 1 à 4, **caractérisé en ce qu'**il consiste à réaliser automatiquement une authentification de l'utilisateur dès que ce dernier touche ou comprime, avec un doigt, préférentiellement un pouce, un organe (3) de commande digitale spécifique, de type à pression ou tactile, tel qu'un bouton ou analogue, dédié à l'activation de ladite télécommande (1), à l'exécution d'une fonction spécifique de cette dernière ou encore au déclenchement d'une action particulière au niveau du système (2) d'alarme anti-intrusion ou de surveillance ou du moyen commandé, et intégrant le capteur biométrique (4), préférentiellement sous la forme d'un lecteur d'empreintes digitales.

7. Procédé selon la revendication 6, **caractérisé en ce qu'**il comprend une ou plusieurs phase(s) d'enregistrement, sous forme de paramétrage initial ou de mise à jour, de données relatives à une ou des empreintes digitales d'utilisateur(s) associées à un ou plusieurs profil(s) d'autorisation spécifiques, le cas échéant mutuellement différents, permettant de personnaliser la télécommande (1) en fonction de l'utilisateur considéré.

## Patentansprüche

1. Fernbedienung (1) zur Fernsteuerung mindestens eines Einbruchschutz- oder Überwachungsalarmsystems (2), das ggf. in ein Haustechnik-System eines Raums, eines Apartments, eines Hauses, eines Gebäudes oder eines vergleichbaren Bauwerks oder Standorts, das für Personen zugänglich ist, integriert ist, wobei die Fernbedienung (1) eines oder mehrere Steuerelement(e) (3, 3', 3", 3"') vom Berührungs- oder Drucktyp aufweist,
wobei in diese Fernbedienung (1) funktional autonome und unabhängige Einrichtungen (4, 5, 6) zur Authentifizierung oder Identifizierung des Benutzers eingebaut sind, wobei diese Einrichtungen mindestens einen biometrischen Sensor (4) enthalten, der aus einem Fingerabdruck-Lesegerät besteht und die operative Aktivierung der Fernbedienung (1), die Ausführung mindestens einer Funktion dieser letzteren und/oder das Auslösen mindestens einer Aktion im Bereich des Einbruchschutz-oder Überwachungsalarmsystems (2) oder der gesteuerten Einrichtung kontrolliert,
wobei die Authentifizierungseinrichtungen außerdem einerseits einen lokalen Speicher (6), der Daten betreffend mindestens einen Fingerabdruck mindestens einer berechtigten Person speichert, und andererseits eine Einrichtung (5) zum Vergleich eines vom Lesegerät (4) gelesenen Abdrucks mit den gespeicherten Daten und zur selektiven Lieferung einer Aktivierungs-, Ausführungs- oder Auslöseberechtigung enthält,
wobei die Fernbedienung (1) **dadurch gekennzeichnet ist, dass** das Fingerabdruck-Lesegerät in ein Steuerelement (3) integriert ist, das die Deaktivierung des Einbruchschutz-oder Überwachungsalarmsystems (2) kontrolliert und aus einer druckbetätigten Taste besteht, und dass das Fingerabdruck-Lesegerät (4) in die Taste (3) montiert und so positioniert, bemessen und konfiguriert ist, dass eine flächenbezogene Auflage des distalen Phalanx eines Fingers auf das Lesegerät (4) notwendig ist, um die Taste (3) zu betätigen.

2. Fernbedienung nach Anspruch 1, **dadurch gekennzeichnet, dass** der lokale Speicher (6) Daten bezüglich der Fingerabdrücke von mindestens zwei verschiedenen Personen speichert, wobei jede dieser letzteren über sich voneinander unterscheidende spezifische Berechtigungsprofile verfügen kann, die es ermöglichen, die Fernbedienung (1) nach Identifizierung des Benutzers zu personalisieren.

3. Fernbedienung nach einem der Ansprüche 1 und 2, **dadurch gekennzeichnet, dass** der lokale Speicher (6) Daten betreffend mindestens zwei unterschiedliche Fingerabdrücke des oder jedes berechtigten Benutzers speichert, wobei die operative Aktivierung der Fernbedienung (1), die Ausführung mindestens einer anderen Funktion dieser letzteren und/oder das Auslösen mindestens einer Aktion im Bereich des Einbruchschutz-oder Überwachungsalarmsystems (2) oder der gesteuerten Einrichtung von den Ergebnissen vieler Vergleiche für einen gleichen Benutzer abhängen kann, insbesondere von Abdrücken von mindestens zwei bestimmten verschiedenen Fingern.

4. Fernbedienung nach einem der Ansprüche 1 bis 3, **dadurch gekennzeichnet, dass**, insbesondere wenn der biometrische Sensor (4), vorzugsweise in Form eines Fingerabdruck-Lesegeräts, in ein Steuerelement (3) vom Druck- oder Berührungstyp integriert ist, wie ein Knopf oder eine Taste, dieses Element (3) mindestens eine mehrfarbige Beleuchtungs- oder Illuminierungseinrichtung (7) enthält oder ihr zugeordnet ist, die ggf. Teil einer Vielzahl von Beleuchtungseinrichtungen (7, 7', 7") unterschiedlicher Farben ist, die in das Gehäuse (1') der Fernbedienung (1) montiert sind und durch ihre Farbe den Zustand des Sensors (4) und/oder das Ergebnis des Authentifizierungsvorgangs anzeigen, wobei mindestens eine solche Beleuchtungseinrichtung in den Knopf oder die Taste (3) selbst eingebaut ist.

5. Einbruchschutz- oder Überwachungsalarmsystem (2), das insbesondere eine Zentrale (8) und verschiedene Peripheriegeräte (9) in Verbindung mit der Zentrale enthält, wobei die Zentrale (8) zumindest teilweise von mindestens einer Fernbedienung gesteuert oder kontrolliert werden kann,
wobei das System **dadurch gekennzeichnet ist, dass** die mindestens eine Fernbedienung (1) eine Fernbedienung nach einem der Ansprüche 1 bis 4 ist.

6. Verfahren zur Steuerung eines Einbruchschutz- oder Überwachungsalarmsystems (2) nach Anspruch 5 mittels einer Fernbedienung (1) nach einem der Ansprüche 1 bis 4, **dadurch gekennzeichnet, dass** es darin besteht, automatisch eine Authentifizierung des Benutzers durchzuführen, sobald dieser mit einem Finger, vorzugsweise einem Daumen, ein spezifisches digitales Steuerelement (3) vom Druck- oder Berührungstyp, wie ein Knopf oder Ähnliches, berührt oder presst, das für die Aktivierung der Fernbedienung (1) bei der Ausführung einer spezifischen Aktion dieser letzteren oder auch für die Auslösung einer besonderen Aktion im Bereich des Einbruchschutz- oder Überwachungsalarmsystems (2) oder der gesteuerten Einrichtung bestimmt ist, und in das der biometrische Sensor (4), vorzugsweise in Form eines Fingerabdruck-Lesegeräts, eingebaut ist.

7. Verfahren nach Anspruch 6, **dadurch gekennzeichnet, dass** es eine oder mehrere Phasen der Aufzeichnung, in Form einer Anfangs- oder Aktualisierungsparametrierung, von Daten betreffend einen Fingerabdruck oder Fingerabdrücke von Benutzern enthält, die einem oder mehreren spezifischen Berechtigungsprofilen zugeordnet sind, die sich ggf. voneinander unterscheiden, was es ermöglicht, die Fernbedienung (1) abhängig vom betrachteten Benutzer zu personalisieren.

## Claims

1. Remote control (1) for remotely controlling at least one surveillance or anti-intrusion alarm system (2), optionally integrated in a home automation system, of a premises, a flat, a house, a block of flats or a similar building or site that is accessible to people, said remote control (1) comprising one or more touch-type and/or press-operated control elements (3, 3', 3", 3‴),
this remote control (1) incorporating functionally autonomous and independent means (4, 5, 6) for authenticating or identifying the user, these means comprising at least one biometric sensor (4) consisting of a fingerprint reader and controlling the operational activation of the remote control (1), the execution of at least one function of the latter and/or the triggering of at least one action in the surveillance or anti-intrusion alarm system (2) or in the controlled means,
the authentication means further comprising, firstly, a local memory (6) storing data relating to at least one fingerprint of at least one authorized person and, secondly, a means (5) for comparing a fingerprint read by the reader (4) with said stored data and for selectively providing activation, execution or triggering authorization,
said remote control (1) being **characterized in that** the fingerprint reader is integrated in a control element (3) controlling the deactivation of said surveillance or anti-intrusion alarm system (2) and consisting of a key that is actuated by pressing, and **in that** said fingerprint reader (4) is installed in said key (3) and is positioned, dimensioned and configured in such a way that the distal phalanx of a finger needs to be pressed onto the surface of said reader (4) in order to actuate said key (3).

2. Remote control according to Claim 1, **characterized in that** the local memory (6) stores data relating to the fingerprints of at least two different people, it being possible for each of these people to have specific, mutually different authorization profiles, making it possible to customize the remote control (1) after the user has been identified.

3. Remote control according to either of Claims 1 and 2, **characterized in that** the local memory (6) stores data relating to at least two different fingerprints of the or each authorized user, it being possible for the operational activation of the remote control (1), the execution of at least one other function of the latter and/or the triggering of at least one action in the surveillance or anti-intrusion alarm system (2) or in the controlled means to be subject to the results of multiple comparisons for one and the same user, in particular of fingerprints of at least two different fingers that are determined.

4. Remote control according to any one of Claims 1 to 3, **characterized in that**, in particular when the biometric sensor (4), preferentially in the form of a fingerprint reader, is integrated in a press-operated or touch-type control element (3), such as a button or a key, this element (3) comprises or is linked to at least one multicoloured illumination or lighting means (7), optionally making up part of a plurality of different coloured lighting means (7, 7', 7"), installed in the casing (1') of the remote control (1) and indicating by its or their colour the state of the sensor (4) and/or the result of the authentication operation, at least one such lighting means being optionally incorporated into the button or the key (3) itself.

5. Surveillance or anti-intrusion alarm system (2), in particular comprising a central unit (8) and various peripheral devices (9) linked to the central unit, it being possible for said central unit (8) to be at least partly managed or controlled by at least one remote control,
said system being **characterized in that** said at least one remote control (1) is a remote control according to any one of Claims 1 to 4.

6. Method for controlling a surveillance or anti-intrusion alarm system (2) according to Claim 5 by way of a remote control (1) according to any one of Claims 1 to 4, **characterized in that** it consists in automatically carrying out authentication of the user as soon as said user touches or presses, with a finger, preferentially a thumb, a specific, press-operated or touch-type digital control element (3), such as a button or the like, dedicated to activating said remote control (1), to executing a specific function of the latter or else to triggering a particular action in the surveillance or anti-intrusion alarm system (2) or in the controlled means, and integrating the biometric sensor (4), preferentially in the form of a fingerprint reader.

7. Method according to Claim 6, **characterized in that** it comprises one or more phases, in the form of initial or update configuration, of recording data relating to one or more fingerprints of one or more users associated with one or more specific, where appropriate mutually different, authorization profiles, making it possible to customize the remote control (1) depending on the user in question.
